# EUROPÄISCHE PATENTSCHRIFT

(11) **EP 3 112 761 B1**
(45) Veröffentlichungstag und Bekanntmachung des Hinweises auf die Patenterteilung: **07.11.2018**
(21) Anmeldenummer: 16172788.8
(22) Anmeldetag: 03.06.2016
(51) Int. Cl.: F24C 15/20

(54) **DUNSTABZUGSHAUBE MIT EINEM AUSZUGSSCHIRM**
EXTRACTOR HOOD WITH PULL-OUT SCREEN
HOTTE ASPIRANTE AVEC ÉCRAN D'EXTRACTION

(30) Priorität: 01.07.2015 DE 102015212297
(43) Veröffentlichungstag der Anmeldung: 04.01.2017
(73) Patentinhaber: BSH Hausgeräte GmbH, 81739 München (DE)
(72) Erfinder: Goczol, Andrzej, 75223 Niefern-Öschelbronn (DE); Thumm, Andreas, 75015 Bretten (DE); Wilde, Thomas, 76185 Karlsruhe (DE)

(56) Entgegenhaltungen:
- EP-A1- 2 589 882
- EP-A2- 2 138 769
- WO-A1-2004/057237
- DE-A1-102005 008 373
- DE-U1- 20 316 130
- US-A- 3 098 423

## Beschreibung

Die Erfindung betrifft eine Dunstabzugshaube, die einen bezüglich eines Dunstabzugsgehäuses verschiebbar angeordneten Auszugsschirm aufweist, wobei der Auszugsschirm aus einem Grundkörper zur Aufnahme einer oder mehrerer Filterelemente und einer an dem Grundkörper befestigten Griffleiste besteht.

Bei einigen Arten von Dunstabzugshauben, beispielsweise bei sog. Flachschirmhauben, ist ein gegenüber dem Dunstabzugsgehäuse der Dunstabzugshaube verschiebbarer Auszugsschirm vorgesehen. Durch Verschieben des Auszugsschirms, der im Folgenden auch als Schublade bezeichnet wird, und insbesondere durch ein nach vorne Herausziehen des Auszugsschirms kann die Fläche, über die Dünste und Wrasen in das Dunstabzugsgehäuse eingesaugt werden kann, vergrößert werden. Auch bei anderen Arten von Dunstabzugshauben, wie beispielsweise bei sog. Auszugsessen, liegt ein Auszugsschirm in Form eines Korpus vor. Dieser kann bei Auszugsessen gegenüber dem Kamin als Dunstabzugsgehäuse verschoben und insbesondere nach vorne verschoben werden. Auch hierbei wird die Ansaugfläche vergrößert.

Zur Bedienung der Dunstabzugshaube, d.h. zur Betätigung der Haubenfunktion, nämlich des Absaugens von Dünsten und Wrasen, aber auch zur Betätigung von Zusatzfunktionen, wie beispielsweise der Beleuchtung der Umgebung der Dunstabzugshaube, ist an der Dunstabzugshaube ein Bedienelement mit einer Anzahl von Tastern, Schaltern sowie einem optionalen Display vorgesehen.

Die Konstruktion des Auszugsschirms variiert bei verschiedenen Dunstabzugshauben und Gerätebreiten stark. Beispielsweise wird der Grundkörper der Auszugsschublade aus einem oder mehreren Blechteilen oder Kunststoffteilen gebildet, wobei in den Grundkörper Auszugsschienen für die Verschiebung relativ zu dem Dunstabzugsgehäuse sowie Kabel zur Kontaktierung des Bedienelements integriert sind. Je nach Art der eingesetzten Schienen oder eines bestimmten Schienenprofils sowie der Anordnung und Ausgestaltung des Bedienelements weist der Grundkörper eine unterschiedliche Konstruktion auf. Die Ausgestaltung des im Wesentlichen kastenförmig ausgebildeten Grundkörpers bringt zwar den Vorteil mit sich, dass dieser eine hohe Stabilität aufweist. Allerdings sind hierfür große Investitionen für Werkzeuge erforderlich, um die unterschiedlichen Varianten herstellen zu können.

In DE 203 16 130 U1, welches als nächstliegender Stand der Technik angesehen wird, wird eine Dunstabzugshaube mit einer Schubladen-Baueinheit offenbart, welche in verschiedenen Breiten ausführbar ist. Dazu wird ein gleichbleibend breites Mittelteil, welches Filter aufnimmt, mit unterschiedliche breiten Seiten-Aufnahmeprofilen kombiniert.

Das Dokument EP 2 589 882 A1 offenbart eine Dunstabzugshaube mit einem ausziehbaren Schirm, wobei ein Auszugsmechanismus Dämpfungselemente umfasst, sodass der Schirm geschmeidig aus- und eingefahren werden kann.

Das Dokument WO 2004/057237 A1 beschreibt eine Dunstabzugshaube und ein Eingabemodul, wobei das Eingabemodul von einem Aufnahmebereich eines Auszugsschirms der Dunstabzugshaube aufgenommen werden kann.

Es ist Aufgabe der Erfindung, eine Dunstabzugshaube mit Auszugsschirm zu schaffen, die bei einem einfachen Aufbau auf einfache Weise die Herstellung von Abwandlungen der Dunstabzugshaube erlaubt.

Diese Aufgabe wird gelöst durch eine Dunstabzugshaube gemäß den Merkmalen des Patentanspruches 1. Vorteilhafte Ausgestaltungen ergeben sich aus den abhängigen Patentansprüchen.

Es wird eine Dunstabzugshaube mit einem Dunstabzugsgehäuse und einem Auszugsschirm vorgeschlagen, wobei der Auszugsschirm bezüglich des Dunstabzugsgehäuses verschiebbar angeordnet ist, wobei der Auszugsschirm aus einem Grundkörper zur optionalen Aufnahme eines oder mehrerer Filterelemente und einer an dem Grundkörper befestigten Griffleiste besteht. Die Dunstabzugshaube zeichnet sich dadurch aus, dass der Grundkörper des Auszugsschirms ein das oder die Filterelemente aufnehmendes Mittelteil umfasst, das mechanisch mit einem linken Seitenteil und einem rechten Seitenteil verbunden ist.

Als Dunstabzugshaube wird im Sinne der Erfindung vorzugsweise eine Flachschirmhaube bezeichnet. Aber auch andere Dunstabzugshauben mit verschiebbarem Auszugsschirm, wie beispielsweise Auszugsessen, werden als erfindungsgemäße Dunstabzugshaube verstanden. Das Dunstabzugsgehäuse bezeichnet das Gehäuse, in dem vorzugsweise das Gebläse oder der Lüfter der Dunstabzugshaube aufgenommen ist. Zusätzlich kann das Gehäuse Verkleidungsteile umfassen, in denen Befestigungsvorrichtungen, wie beispielsweise Schienen für den Auszugsschirm oder dergleichen, aufgenommen sind. Die Dunstabzugshaube ist feststehend, beispielsweise in einem Oberschrank oder an einer Montagewand befestigt.

Der Auszugsschirm, der auch als Auszugsschublade oder Schublade bezeichnet wird, weist vorzugsweise zumindest eine Einlassöffnung für den Einlass von Dünsten und Wrasen auf. In dem Auszugsschirm ist vorzugsweise wenigstens ein Filterelement vorgesehen. Zudem ist der Auszugsschirm vorzugsweise so mit dem Dunstabzugsgehäuse verbunden, dass im ausgefahrenen Zustand des Auszugsschirms Luft, die an den oder in den Auszugsschirm strömt, in das Innere des Dunstabzugsgehäuses geleitet werden kann. Vorzugsweise ist der Auszugsschirm horizontal verschiebbar. Es liegt aber auch im Rahmen der Erfindung, dass der Auszugsschirm in einer von der Horizontalen abweichenden Richtung verschoben wird.

Der gegenüber dem Dunstabzugsgehäuse ausgefahrene oder ausgezogene Zustand des Auszugsschirms wird im Folgenden auch als Betriebsposition bezeichnet. Der an dem oder in das Dunstabzugsgehäuse eingefahrene oder eingezogene Zustand des Auszugsschirms wird auch als Ruheposition bezeichnet.

Richtungsangeben, wie beispielsweise vorne, hinten, oben, unten oder seitlich, werden im Folgenden, sofern nicht anders angegeben, bezüglich einer Dunstabzugshaube im eingebauten Zustand verstanden. Vorne bezeichnet hierbei die Seite, die dem Benutzer zugewandt ist, auch wenn diese für den Benutzer gegebenenfalls nicht sichtbar ist. Bei einer wandmontierten und/oder in einem Oberschrank aufgenommenen Dunstabzugshaube wird als Vorderseite daher die Seite verstanden, die der Montagewand abgewandt ist.

Der Grundkörper des Auszugsschirms ist mehrteilig aufgebaut, wobei der Grundkörper ein das oder die Filterelemente aufnehmendes Mittelteil umfasst, das mechanisch mit einem linken und einem rechten Seitenteil verbunden ist. Die Verbindung zwischen dem linken Seitenteil und dem Mittelteil bzw. dem rechten Seitenteil und dem Mittelteil kann form- und/oder kraftschlüssig sein. Die Verbindung zwischen den genannten Komponenten kann lösbar sein. Ebenso kann die Verbindung unlösbar sein. Vorzugsweise greifen das Mittelteil und die Seitenteile derart ineinander, dass dem Grundkörper des Auszugsschirms durch die Seitenteile die für eine Bedienung notwendige Stabilität verliehen wird.

Erfindungsgemäß ist die Breite der Griffleiste und die Breite des Mittelteils variabel zur Bereitstellung von Auszugsschirmen unterschiedlicher Breite, wobei das linke und das rechte Seitenteil und das Bedienelement unabhängig von der Breite jeweils Gleichteile sind. Erfindungsgemäß erlaubt es das vorgeschlagene Vorgehen auch, das Bedienelement als Gleichteil bereitzustellen, unabhängig von einer Breite des Auszugsschirms.

Das Mittelteil ist gemäß einer bevorzugten Ausgestaltung in einer Seitenansicht senkrecht zu einer Bewegungsrichtung als profiliertes Blechbiegeteil ausgebildet, das an seinen Seiten durch die Seitenteile verschlossen ist, wodurch der Grundkörper bereitgestellt ist. Die Herstellung des Mittelteils kann z.B. im Walzprofilierverfahren (englisch: roll forming) erfolgen, wodurch das profilierte Mittelteil als Meterware erhalten wird. Alternativ kann die Herstellung in anderen Profilierverfahren, wie z.B. Strangpressverfahren (z.B. aus Aluminium) oder Extrusion (z.B. aus Kunststoff), erfolgen. Durch Ablängen in der gewünschten Länge wird dann in Verbindung mit den angesetzten Seitenteilen die Breite des Auszugsschirms festgelegt. Da bei diesem Herstellungsverfahren Biegungen nur um Achsen vorgesehen sind, die parallel zueinander verlaufen, lässt sich das Mittelteil und im Ergebnis der Auszugsschirm kostengünstig herstellen, da das Mittelteil lediglich durch ein profiliertes Blech gebildet wird.

In einer Ausgestaltung können das linke und das rechte Seitenteil jeweils einen einteiligen Körper aufweisen. Alternativ können in einer anderen Ausgestaltung das linke und das rechte Seitenteil jeweils einen zwei- oder mehrteiligen Körper aufweisen. Die Körper des linken und des rechten Seitenteils sind bezüglich ihres Grundaufbaus spiegelsymmetrisch aufgebaut. Die Anzahl der Teile des Körpers bemisst sich im Wesentlichen nach der in den Seitenteilen vorzusehenden Komplexität.

Insbesondere sind an oder in dem Körper des linken und/oder des rechten Seitenteils Profilschienen für den Auszugsschirm und/oder Kabelführungselemente vorgesehen. Dadurch wird die Komplexität des Auszugsschirms im Wesentlichen vollständig in eines oder in beide Seitenteile verlagert. Dies ermöglicht es, das Mittelteil konstruktiv einfach als profiliertes Blech bereitzustellen.

Gemäß einer weiteren Ausgestaltung umfasst das Mittelteil eine Aussparung, in der ein Bedienelement befestigt ist, dessen zur Betätigung vorgesehene Schalter oder Tasten in eine Betriebsposition der Dunstabzugshaube von oben durch einen Benutzer bedienbar sind. Die Befestigung kann form- und/oder kraftschlüssig erfolgen. Die Befestigung kann durch die Rastverbindung erfolgen. Sie kann auch durch Verschraubung erfolgen. Auch eine Kombination beider Varianten ist möglich. Die Aussparung ist vorzugsweise in einer Hauptfläche des Mittelteils ausgebildet, die im Wesentlichen parallel oder leicht geneigt zu der Ebene der Auszugsrichtung des Auszugsschirms verläuft. Die Bedienung von oben bedeutet, dass von einer Oberseite des Mittelteils her die Tasten und Schalter des Bedienelements durch einen Nutzer bedienbar sind, sofern sich der Auszugsschirm in einer Betriebsposition der Dunstabzugshaube befindet. Die Aussparung kann bezüglich einer Breitenrichtung des Auszugsschirms zentral angeordnet sein. Zusätzlich kann die Aussparung bezüglich einer Bewegungsrichtung des Auszugsschirms von der Ruheposition in die Betriebsposition benachbart zu der Griffleiste angeordnet sein. Hierdurch wird ein komfortables Bedienen des Bedienelements durch einen Nutzer sichergestellt.

Es ist weiterhin zweckmäßig, wenn eine Unterseite des Bedienelements, welche durch die Aussparung ragt, von einer auf der Unterseite des Mittelteils angeordneten Abdeckung, insbesondere hermetisch, verschlossen ist, wobei die Abdeckung eine Größe aufweist, die an die Größe des Bedienelements angepasst ist. Die Abdeckung besteht vorzugsweise aus einem Kunststoff. Sie kann jedoch auch aus anderen Materialien, insbesondere Metall oder einer Kombination von Kunststoff und Metall bestehen. Die Abdeckung kann beispielsweise über eine Clip-Verbindung mit dem Mittelteil und/oder dem Bedienteil verbunden sein. Die Verbindung ist vorzugsweise derart, dass die Abdeckung lösbar mit dem Mittelteil und/oder dem Bedienteil verbunden ist. Dies erleichtert es beispielsweise bei einem eventuellen Austausch oder einer Reparatur an technische Komponenten des Bedienelements zu gelangen.

Es ist weiterhin zweckmäßig, dass bei in das Mittelteil eingesetztem Filter oder Filtern die Abdeckung zwischen dem Filter und einer die Aussparung aufweisenden Hauptfläche des Mittelteils eingeschlossen ist. Mit anderen Worten bedeutet dies, dass die Abdeckung sichtbar ist, sofern der oder die Filter nicht in dem Mittelteil gelagert sind.

In einer weiteren Ausgestaltung entspricht die Breite der Griffleiste in etwa der Breite des Mittelteils mit den daran befestigten Seitenteilen oder ist etwas breiter. Dadurch ist sichergestellt, dass die Griffleiste insbesondere die Verbindungsstellen zwischen dem Mittelteil und den jeweiligen Seitenteilen optisch verdeckt, wodurch ein ansprechendes Erscheinungsbild gewährleistet ist.

In einer weiteren Ausgestaltung ist es vorgesehen, dass die Griffleiste als Blechbiegeteil ausgebildet ist, dessen gegenüberliegende offene Enden durch Endkappen verschlossen sind. Die Endkappen können beispielsweise aus einem Kunststoff bestehen. Wie bei der Herstellung des Mittelteils kann die Griffleiste durch das bereits beschriebene Walzprofi-Walzprofilierverfahren hergestellt werden. Im Wesentlichen ist die Griffleiste somit als Hohlkörper ausgebildet, welcher kraft- und/oder formschlüssig mit dem Mittelteil, und optional auch mit dem linken und dem rechten Seitenteil, verbindbar ist. Die Verbindung kann beispielsweise durch Verschraubung von Seiten des Mittelteils her erfolgen. Dadurch, dass die Griffleiste ein von dem Grundkörper des Auszugsschirms hergestelltes Element ist, kann diese zudem in anderen, insbesondere hochwertigeren Materialien, bereitgestellt werden.

Die Erfindung wird nachfolgend näher anhand eines Ausführungsbeispiels in der Zeichnung erläutert. Es zeigen:
- Fig. 1: eine perspektivische Darstellung eines erfindungsgemäß ausgebildeten Auszugsschirms von schräg oben;
- Fig. 2: eine perspektivische Darstellung des in Fig. 1 dargestellten Auszugsschirms von schräg unten;
- Fig. 3: eine perspektivische Darstellung eines Mittelteils zur Bereitstellung eines erfindungsgemäß ausgebildeten Grundkörpers des Auszugschirms aus Fig. 1;
- Fig. 4: eine perspektivische Darstellung einer Griffleiste, einmal ohne Endkappe und einmal mit Endkappe; und
- Fig. 5: einen Vergleich zweier unterschiedlich breit ausgebildeter erfindungsgemäßer Auszugsschirme.

Fig. 1 zeigt eine perspektivische Darstellung eines erfindungsgemäßen Auszugsschirms. Der Auszugsschirm 1 besteht in der dargestellten Ausführungsform aus einem Grundkörper 10 und einer an der Vorderseite des Grundkörpers 10 vorgesehenen Griffleiste 11. Die Griffleiste 11 weist hierbei eine Breite auf, die in etwa der Breite des Grundkörpers 10 des Auszugsschirms 1 entspricht. Die Breite der Griffleiste 11 entspricht in der dargestellten Ausführungsform der Breite eines nicht näher dargestellten Dunstabzugsgehäuses.

Der Grundkörper 10 des Auszugsschirms 1 umfasst ein Mittelteil 12 sowie ein linkes Seitenteil 13 und ein rechtes Seitenteil 14. Das Mittelteil 12 dient zur Aufnahme der nicht näher dargestellten Anzahl an Filterteilen. Das Mittelteil 12 ist mechanisch mit dem linken Seitenteil und dem rechten Seitenteil 14 verbunden. Die Verbindung kann form- und/oder kraftschlüssig sein. Wahlweise kann die Verbindung lösbar oder unlösbar sein. Hierzu ist es möglich, dass das Mittelteil 12 für ein vorbestimmtes Maß mit den Seitenteilen 13, 14 überlappt, z.B. in eine in diesen entsprechend ausgebildete Nut ragt. Die Breite des Mittelteils 12 mit den daran befestigten Seitenteilen 13, 14 entspricht dabei in etwa der Breite der Griffleiste 11, ist jedoch keinesfalls breiter als die Griffleiste 11.

Zum Verständnis der vorliegenden Erfindung ist der konkrete Aufbau der Seitenteile 13, 14 ohne Bedeutung. Es ist lediglich wichtig zu verstehen, dass an oder in dem Körper des linken und/oder des rechten Seitenteils 13, 14 Schienen für den Auszugsschirm und/oder Kabelführungselemente vorgesehen sind. Diese Komponenten sind z.B. im Inneren der Körper der Seitenteile 13, 14 vorgesehen. Die Körper weisen z.B., wie dargestellt, von außen betrachtet die Form eines Quaders auf, der mit Durchbrüchen für funktionelle Aspekte versehen ist. Der Aufbau der Seitenteile 13, 14 bestimmt sich neben den technischen Gegebenheiten anhand von optischen Kriterien. Hierzu können die Körper der Seitenteile 13, 14 entsprechend den Erfordernissen einteilig oder zweiteilig aufgebaut sein.

Die in einer Seitenansicht senkrecht zu der Bewegungsrichtung des Auszugsschirms realisierte Profilierung kann am Besten in der perspektivischen Darstellung der Fig. 3 ersehen werden, bei der das rechte Seitenteil 14 und die Griffleiste 11 nicht dargestellt sind. Wie ohne weiteres zu ersehen ist, weist das Mittelteil 12 Biegungen auf, welche lediglich parallel zueinander (senkrecht zu einer Auszugsrichtung) verlaufen. Dadurch ist es möglich, das Mittelteil z.B. im Walzprofilierverfahren herzustellen, bei dem das profilierte Mittelteil als Meterware erhalten wird und in der gewünschten Länge abgeschnitten werden kann. Alternativ kann die Herstellung durch Strangpressen (z.B. aus Aluminium) erfolgen. Das Mittelteil 12 kann auch aus Kunststoff hergestellt werden, z.B. durch Extrusion. Darüber hinaus sind in das Mittelteil eine Aussparung 15 zur Aufnahme eines Bedienelements 16 sowie zwei weitere Aussparungen 21 eingebracht, über die Dünste und Wrasen in das Dunstabzugsgehäuse eingesaugt werden können.

Die Aussparungen 21 sind in einer Hauptfläche 22 des Mittelteils 12 eingebracht und erstrecken sich im Wesentlichen über die gesamte Breite des Mittelteils 12. Die Form, Anordnung und Ausgestaltung der Aussparungen 21 bemisst sich jedoch nach der Ausgestaltung des Dunstabzugsgehäuses, so dass die hier gezeigte Darstellung lediglich als beispielhaft zu betrachten ist. Das Mittelteil 12 weist an seiner Vorderseite einen gegenüber der Ebene der Hauptfläche 22 gewinkelten Abschnitt 23 auf, in dem die bereits erwähnte Aussparung 15 für das Bedienelement 16 angeordnet ist. Die Aussparung ist insbesondere bezüglich der Breitenrichtung des Auszugsschirms zentral angeordnet. Ferner grenzt die Aussparung 15 mit dem darin eingesetzten Bedienelement 16 an die in Fig. 3 nicht dargestellte Griffleiste für eine komfortable Bedienung von vorne an. Dies kann beispielsweise der Darstellung der Fig. 1 entnommen werden.

Wie aus Fig. 3 hervorgeht, weist das Mittelteil 12 eine vordere Profilierung 20 zur Befestigung des Griffteils und eine hintere Profilierung 25 zur Befestigung an dem Dunstabzugsgehäuse auf. Die Profilierungen 20, 25 vorne und hinten haben folgende Funktionen: Stabilisierung der Schublade, sowie Verdecken von Schrauben und/oder anzubindenden Elementen, damit eine ebene Anlagefläche auf der Vorder- und Rückseite der Schublade bestehen bleibt, z.B. für die Griffleiste. Die Art der Profilierung ist einerseits von den an der jeweiligen Profilierung zu befestigenden Komponenten sowie der zu erzielenden Stabilität abhängig. Darüber hinaus dienen die Profilierungen 24, 25 zur Aufnahme und Halterung der hier nicht gezeigten Elemente.

Das Bedienelement 16 umfasst eine Anzahl an Schaltern und/oder Tastern 17 sowie ein Display 18 zur Darstellung einer gerade aktiven Funktion (Figuren 1 und 3). Mittels der Schalter und Taster 17 kann das Dunstabzugsgehäuse ein- oder ausgeschaltet werden. Darüber hinaus ist z.B. eine Wahl einer Gebläsestufe des Lüfters sowie das Ein-/Ausschalten eines Lichts möglich. Die Wahl der Anordnung und der Anzahl der Taster und/oder Schalter des Bedienelements sowie das Vorhandensein und die Anordnung des Displays 18 kann grundsätzlich beliebig erfolgen.

Während die Taster und/oder Schalter 17 sowie das Display 18 von der Oberseite des Auszugsschirms her zugänglich sind, ragen elektronische Bauteile des Bedienelements durch die Aussparung 15 hindurch. Wie Fig. 2 zeigt, sind diese zum Schutz vor Feuchtigkeit, aber auch mechanischen Beschädigungen von der Unterseite her mit einer Abdeckung 19 geschützt. Die Abdeckung 19 kann beispielsweise aus Kunststoff bestehen und über eine Rast- oder Clipverbindung mit dem Mittelteil 12 und/oder dem Bedienelement 16 lösbar verbunden sein. Dabei sind die Größe und Abmaße der Abdeckung 19 derart gewählt, dass lediglich die Rückseite des Bedienelements 16 von der Abdeckung 19 bedeckt ist. Nach dem Einsetzen des oder der Filterelemente von der Unterseite des Auszugsschirms in das Mittelteil 12 ist die Abdeckung 19 nicht mehr sichtbar. Dies bedeutet, die Abdeckung 19 liegt dann zwischen dem Mittelteil 12 und den in dieses eingesetzten Filterelementen.

Fig. 4 zeigt eine perspektivische Darstellung der Griffleiste 11. Wie ohne weiteres ersichtlich ist, ist diese als hohles Profil ausgebildet. An ihrer Rückseite ist eine Bohrung 26 erkennbar, über die die Griffleiste 11 an der vorderen Profilierung 24 des Mittelteils 12, z.B. durch eine Schraube, befestigt werden kann. Das offene Ende des Griffteils 11 wird durch eine Abdeckung 20 verschlossen. Die Abdeckung 20 kann beispielsweise aus Kunststoff gebildet sein. Die mechanische Verbindung erfolgt durch Stecken. Alternativ kann die Abdeckung auch aus anderen Materialien, wie z.B. Metall, Holz und dergleichen, bestehen.

Dadurch, dass die Griffleiste 11 und das Mittelteil 12 jeweils als Profil ausgeführt sind, ist es einfach und ohne Mehrkosten möglich, verschiedene Breitenvarianten dieser Bauteile zu erzeugen. Die Profile können im Fertigungsprozess, wie oben beschrieben, auf die gewünschte Länge zugeschnitten werden, ohne zusätzliche Werkzeuge für unterschiedliche Breitenvarianten zu benötigen.

Die Auszugsschirme sind derart ausgeführt, dass bei allen Breitenvarianten die Auszugsschirme die gleiche Höhe aufweisen. Während die Griffleiste 11 und das Mittelteil 12 als in der Breite variable Bauelemente bereitgestellt werden können, sind das linke und das rechte Seitenteil 13, 14, und optional das Bedienelement 16, als Gleichteile ausgebildet. Dadurch können die beiden Seitenteile sowie das Bedienelement in verschiedenen Breitenvarianten übernommen werden. Dies ist exemplarisch in Fig. 5 dargestellt.

Fig. 5 zeigt übereinander in einer perspektivischen Darstellung zwei unterschiedlich breite, erfindungsgemäße Auszugsschirme 1a, 1b. Sich unterscheidende Teile sind mit den Suffixen "a" und "b" an den Bezugszeichen gekennzeichnet. Während der Auszugsschirm 1a eine Griffbreite von b_{Ga} aufweist, welche der Breite des Auszugsschirms 1a entspricht, weist der Auszugsschirm 1b eine demgegenüber größere Breite b_{Gb} auf. Die Breite des Griffelements 11b des Auszugsschirms 1b entspricht dabei der Gesamtbreite des Auszugsschirms. Wie beschrieben, sind die Seitenteile 13, 14 sowie das Bedienelement 16 in beiden Auszugsschirmen 1a, 1b identisch ausgebildet. Wie ebenfalls aus Fig. 5 ersichtlich ist, ist die Breite b_{Ma} des Mittelteils der ersten Variante 1a kleiner als die Breite b_{Ga} des Griffteils der ersten Variante 1a (b_{Ma} < b_{Ga}). Entsprechend ist die Breite b_{Mb} des Mittelteils der zweiten Variante 1b kleiner als die Breite b_{Gb} des Griffteils der zweiten Variante 1b (b_{Mb} < b_{Gb}). Hieraus ergibt sich unmittelbar, dass die Breite b_{Ma} des Mittelteils der ersten Variante 1a kleiner als die Breite b_{Mb} des Mittelteils der zweiten Variante 1b ist (b_{Ma} < b_{Mb}). Die Differenz zwischen b_{Ma} und b_{Mb} entspricht der Differenz zwischen b_{Ma} und b_{Mb}.

Der mehrteilige Aufbau des Grundkörpers ermöglicht die Bereitstellung von Dunstabzugshauben mit unterschiedlicher Breite, da hierfür lediglich die Breite des Mittelteils variiert werden braucht. Aufgrund der hierdurch möglichen Verwendung von Gleichteilen ergibt sich eine Einsparung von Investitionen für Werkzeuge, Logistik und Lagerhaltung. Dadurch, dass das linke und das rechte Seitenteil auch bei unterschiedlichen Breiten der Dunstabzugshabe als Gleichteile bereitgestellt werden können, können diese mit hohen Stückzahlen bereitgestellt werden. Hierdurch ergibt sich eine Kostensenkung.

Insgesamt können die Gerätekosten sinken, da eine geringere Anzahl von Einzelkomponenten für die Fertigung benötigt wird, so dass sich Rüstzeiten am Band reduzieren lassen. Darüber hinaus kann eine einheitliche Optik der Geräte sichergestellt werden, da diese durch die mit dem Grundkörper verbundene Griffleiste bestimmt ist, welche lediglich an die Breite der Dunstabzugshaube angepasst werden muss.

### Bezugszeichenliste

- 1: Auszugsschirm
- 10: Grundkörper
- 11: Griffleiste
- 11a: Griffleiste einer ersten Variante a
- 11b: Griffleiste einer ersten Variante b
- 12: Mittelteil
- 12a: Mittelteil einer ersten Variante a
- 12b: Mittelteil einer ersten Variante b
- 13: linkes Seitenteil
- 14: rechtes Seitenteil
- 15: Aussparung
- 16: Bedienelement
- 17: Taste
- 18: Display
- 19: Abdeckung
- 20: Endkappe
- 21: Aussparung zum Absaugen von Dünsten und Wrasen
- 22: Hauptfläche
- 23: gewinkelter Abschnitt der Hauptfläche 22
- 24: vordere Profilierung
- 25: hintere Profilierung
- 26: Bohrung
- b_{Ma}: Breite des Mittelteils der Variante a
- b_{Ga}: Breite der Griffleiste der Variante a
- b_{Mb}: Breite des Mittelteils der Variante b
- b_{Gb}: Breite der Griffleiste der Variante b

## Patentansprüche

1. Dunstabzugshaube, mit einem Dunstabzugsgehäuse und einem Auszugsschirm (1), der bezüglich des Dunstabzugsgehäuses verschiebbar angeordnet ist, wobei der Auszugsschirm (1) aus einem Grundkörper (10) zur optionalen Aufnahme eines oder mehrerer Filterelemente und einer an dem Grundkörper (10) befestigten Griffleiste (11) besteht, wobei der Grundkörper (10) des Auszugsschirms (1) ein das oder die Filterelemente aufnehmendes Mittelteil (12) umfasst, das mechanisch mit einem linken Seitenteil (13) und einem rechten Seitenteil (14) verbunden ist, **dadurch gekennzeichnet, dass**
die Breite der Griffleiste (11) und die Breite des Mittelteils variabel ist zur Bereitstellung von Auszugsschirmen (1) unterschiedlicher Breite, wobei das linke Seitenteil (13), das rechte Seitenteil (14) und ein Bedienelement (16) unabhängig von der Breite jeweils Gleichteile sind.

2. Dunstabzugshaube nach Anspruch 1, **dadurch gekennzeichnet, dass** das Mittelteil (12) in einer Seitenansicht senkrecht zu einer Bewegungsrichtung des Auszugsschirms (1) als profiliertes Blechbiegeteil ausgebildet ist, das an seinen Seiten durch die Seitenteile verschlossen ist, wodurch der Grundkörper (10) bereitgestellt ist.

3. Dunstabzugshaube nach Anspruch 1 oder 2, **dadurch gekennzeichnet, dass** das linke und das rechte Seitenteil (13, 14) jeweils einen einteiligen Körper aufweisen.

4. Dunstabzugshaube nach Anspruch 1 oder 2, **dadurch gekennzeichnet, dass** das linke und das rechte Seitenteil (13, 14) jeweils einen zweiteiligen Körper aufweisen.

5. Dunstabzugshaube nach Anspruch 3 oder 4, **dadurch gekennzeichnet, dass** an oder in dem Körper des linken und/oder des rechten Seitenteils (14) Schienen für den Auszugsschirm (1) und/oder Kabelführungselemente vorgesehen sind.

6. Dunstabzugshaube nach einem der vorhergehenden Ansprüche, **dadurch gekennzeichnet, dass** das Mittelteil (12) eine Aussparung (15) umfasst, in der das Bedienelement (16) befestigt ist, dessen zur Betätigung vorgesehene Schalter oder Tasten (17) in einer Betriebsposition der Dunstabzugshaube von oben durch einen Nutzer bedienbar sind.

7. Dunstabzugshaube nach Anspruch 6, **dadurch gekennzeichnet, dass** eine Unterseite des Bedienelementes, welche durch die Aussparung (15) ragt, von einer auf der Unterseite des Mittelteils angeordneten Abdeckung (19), insbesondere hermetisch, verschlossen ist, wobei die Abdeckung (19) eine Größe aufweist, die an die Größe des Bedienelements (16) angepasst ist.

8. Dunstabzugshaube nach Anspruch 7, **dadurch gekennzeichnet, dass** bei in das Mittelteil (12) eingesetztem Filter oder Filtern, die Abdeckung (19) zwischen dem Filter und einer die Aussparung (15) aufweisenden Hauptfläche des Mittelteils eingeschlossen ist.

9. Dunstabzugshaube nach einem der vorhergehenden Ansprüche, **dadurch gekennzeichnet, dass** die Breite (b_{G}) der Griffleiste (11) in etwa der Breite (b_{M}) des Mittelteils mit den daran befestigten Seitenteilen entspricht oder etwas breiter ist.

10. Dunstabzugshaube nach einem der vorhergehenden Ansprüche, **dadurch gekennzeichnet, dass** die Griffleiste (11) als Blechbiegeteil oder aus Kunststoff ausgebildet ist, dessen gegenüberliegende offene Enden durch Endkappen (20) verschlossen sind.

## Claims

1. Extractor hood with an extractor hood housing and a pull-out screen (1), which is arranged in a displaceable manner with respect to the extractor hood housing, wherein the pull-out screen (1) consists of a base body (10) for optionally accommodating one or more filter elements and a handle strip (11) fastened to the base body (10), wherein the base body (10) of the pull-out screen (1) comprises a centre part (12) which accommodates the filter element or elements and which is mechanically connected to a left side part (13) and a right side part (14),
**characterised in that**
the width of the handle strip (11) and the width of the centre part is variable for the purpose of providing pull-out screens (1) of a different width, wherein the left side part (13), the right side part (14) and an operating element (16) are the same parts in each case irrespective of the width.

2. Extractor hood according to claim 1, **characterised in that** in a side view at right angles to a direction of movement of the pull-out screen (1) the centre part (12) is embodied as a profiled bent sheet metal part, which is closed at its sides by means of side parts, as a result of which the base body (10) is provided.

3. Extractor hood according to claim 1 or 2, **characterised in that** the left and the right side part (13, 14) each have a one-piece body.

4. Extractor hood according to claim 1 or 2, **characterised in that** the left and the right side part (13, 14) each have a two-piece body.

5. Extractor hood according to claim 3 or 4, **characterised in that** rails for the pull-out screen (1) and/or cable guide elements are provided on or in the body of the left and/or right side part (14).

6. Extractor hood according to one of the preceding claims, **characterised in that** the centre part (12) comprises a cutout (15), in which the operating element (16) is fastened, the switches or buttons (17) of which, provided for actuation, can be operated from above by means of a user in an operating position of the extractor hood.

7. Extractor hood according to claim 6, **characterised in that** an underside of the operating element, which projects through the cutout (15), is sealed, in particular hermetically, by a cover (19) arranged on the underside of the centre part, wherein the cover (19) has a size which is adjusted to the size of the operating element (16).

8. Extractor hood according to claim 7, **characterised in that** in the case of a filter or filters inserted into the centre part (12), the cover (19) between the filter and a main surface of the centre part having the cutout (15) is enclosed.

9. Extractor hood according to one of the preceding claims, **characterised in that** the width (*b_{G}*) of the handle strip (11) corresponds approximately to the width (*b_{M}*) of the centre part with the side parts affixed thereto or is somewhat wider.

10. Extractor hood according to one of the preceding claims, **characterised in that** the handle strip (11) is embodied as a bent sheet metal part or from plastic, the opposing open ends of which are sealed by end caps (20).

## Revendications

1. Hotte aspirante avec corps de hotte aspirante et écran d'extraction (1) disposé coulissant par rapport au corps de hotte, l'écran d'extraction (1) étant constitué d'un corps de base (10) pour le logement facultatif d'un ou de plusieurs éléments filtrants et d'une latte de préhension (11) fixée au corps de base (10), le corps de base (10) de l'écran d'extraction (1) comprenant la pièce centrale (12) logeant le ou les éléments filtrants, laquelle est raccordée mécaniquement par une pièce latérale de gauche (13) et une pièce latérale de droite (14), **caractérisée en ce que**
la largeur de la latte de préhension (11) et la largeur de la pièce centrale est variable pour procurer des écrans d'extraction (1) de largeurs différentes, la pièce latérale de gauche (13), la pièce latérale de droite (14) et un élément de commande (16) étant des pièces respectivement identiques indépendamment de la largeur.

2. Hotte aspirante selon la revendication 1, **caractérisée en ce que** la pièce centrale (12) est réalisée, en vue latérale, perpendiculairement à un sens de mouvement de l'écran d'extraction (1) sous forme de pièce cintrée de tôle profilée fermée à ses côtés par les pièces latérales, ce qui procure le corps de base (10).

3. Hotte aspirante selon la revendication 1 ou 2, **caractérisée en ce que** la pièce latérale de gauche et de droite (13, 14) présentent chacune un corps monobloc.

4. Hotte aspirante selon la revendication 1 ou 2, **caractérisée en ce que** la pièce latérale de gauche et de droite (13, 14) présentent chacune un corps en deux parties.

5. Hotte aspirante selon la revendication 3 ou 4, **caractérisée en ce que** sur ou dans le corps de la pièce latérale de gauche et/ou de droite (14) des rails sont prévus pour l'écran d'extraction (1) et/ou les éléments guides de câble.

6. Hotte aspirante selon l'une des revendications précédentes, **caractérisée en ce que** la pièce centrale (12) comprend une niche (15) dans laquelle est fixé l'élément de commande (16) dont un utilisateur peut commander l'actionnement par le haut grâce à des commutateurs ou des touches (17) prévus à cet effet dans une position de marche de la hotte aspirante.

7. Hotte aspirante selon la revendication 6, **caractérisée en ce qu'**un côté inférieur de l'élément de commande, lequel dépasse par la niche (15), est fermé en particulier hermétiquement par un recouvrement (19) situé sur le côté inférieur de la pièce centrale, le recouvrement (19) présentant une dimension qui s'adapte à la dimension de l'élément de commande (16).

8. Hotte aspirante selon la revendication 7, **caractérisée en ce qu'**en cas de filtre ou filtres inséré/s dans la pièce centrale (12), le recouvrement (19) est fermé entre le filtre et une des surfaces principales de la pièce centrale présentant la niche (15).

9. Hotte aspirante selon l'une des revendications précédentes, **caractérisée en ce que** la largeur (b_{G}) de la latte de préhension (11) correspond ou est légèrement plus large que la largeur (b_{M}) de la pièce centrale avec les pièces latérales y fixées.

10. Hotte aspirante selon l'une des revendications précédentes, **caractérisée en ce que** la latte de préhension (11) est exécutée comme pièce cintrée de tôle ou de matière synthétique dont les extrémités ouvertes opposées sont fermées par des caches d'extrémité (20).
